# EUROPÄISCHE PATENTSCHRIFT

(11) **EP 0 158 877 B1**
(45) Veröffentlichungstag und Bekanntmachung des Hinweises auf die Patenterteilung: **26.07.1989**
(21) Anmeldenummer: 85103598.0
(22) Anmeldetag: 26.03.1985
(51) Int. Cl.: E04H 3/24

(54) **Podest mit austauschbaren Füssen**
Platform with exchangeable feet
Plate-forme avec pieds échangeables

(30) Priorität: 05.04.1984 CH 1725/84
(43) Veröffentlichungstag der Anmeldung: 23.10.1985
(73) Patentinhaber: Max Eberhard AG Bühnenbau Weesen, CH-8753 Mollis (CH)
(72) Erfinder: Eberhard, Max, CH-8872 Weesen (CH)
(74) Vertreter: Blum, Rudolf Emil Ernst

(56) Entgegenhaltungen:
- DE-A- 3 225 987
- FR-A- 779 452
- FR-A- 810 905
- FR-A- 1 077 314
- FR-A- 2 418 319

## Beschreibung

Die Erfindung betrifft ein Podest mit einem Rahmen, einer daran angebrachten Plattform und auswechselbaren Füßen mit rechteckigem Profil, .für die in jeder Rahmenecke ein Sitz zur Aufnahme eines Fußes in einer festen Höhenlage vorgesehen ist, wobei der Sitz durch ein rechteckiges Halteglied gebildet wird, dessen Innenmaße die Außenmaße des Fußprofils übersteigen.

Podeste dieser Art sind an sich bekannt. Bei bekannten, hierbei verwendeten Steckfüßen ergibt sich dabei insbesondere das Problem der Fixierung. Werden federbelastete Verriegelungen verwendet, so ist nach längerer Betriebsdauer in der Regel ein Nachlassen der Federkraft zu beobachten mit entsprechend unsicherer Halterung der Füße. Das für ein klemmfreies Einschieben der Füße nötige Spiel kann zu einem Wackeln der Füße führen. Bei Schraubverbindungen, wie sie z.B. aus der DE-A-3225987 zur Befestigung von auswechselbaren Podestfüßen bekannt sind, treten diese Nachteile zwar nicht auf, jedoch ist der Austausch zeitaufwendig, da Werkzeuge benötigt werden. Die Schrauben können zu Beschädigungen der Füße führen. Es stellt sich deshalb die Aufgabe, ein Podest der genannten Art derart zu verbessern, daß ein schneller Austausch der Podestfüße möglich und dennoch nach längerem Gebrauch ein fester Sitz der Füße gewährleistet ist. Diese Aufgabe wird erfindungsgemäß durch die Merkmale gemäß Patentanspruch a gelöst.

Vorzugsweise ist im Bereich der Plattformunterseite ein Magazin für mehrere austauschbare Füße unterschiedlicher Länge angeordnet. Damit sind die Füße für den raschen Austausch jederzeit griffbereit. Ferner sind bei einem vorteilhaften Ausführungsbeispiel zur Verbindung mit einem entsprechenden Nachbarpodest an den Plattformaußenkanten von oben zugängliche Ausnehmungen und Kupplungsstücke vorgesehen, derart, daß jeweils ein Kupplungsstück von oben in ein durch zwei benachbarte, gegenseitig ausgerichtete Podeste gebildetes Ausnehmungspaar einsetzbar bzw. daraus entnehmbar ist.

Mit dieser Anordnung kann auf einfache Weise ein Verband aus mehreren gleich hohen Plattformen erstellt werden. Insgesamt eignet sich diese Ausführung insbesondere für die Erstellung von Bühnenaufbauten, indem die leichte Auswechselbarkeit der Füße zusammen mit der einfachen Verbindungsmöglichkeit mit Nachbarpodesten eine hohe Flexibilität und rasche Anpassung an ändernde Bedürfnisse erlauben.

Nachfolgend wird anhand der Zeichnungen ein Ausführungsbeispiel der Erfindung näher erläutert. Darin zeigen:
Fig. 1 eine Detailansicht einer Klemmhalterung mit eingesetztem Fuß aus der Untersicht,
Fig. 2 eine Ansicht des Podestes von unten mit Fußmagazin,
Fig. 3 eine perspektivische Teilansicht zweier miteinander zu verbindender Podeste gleicher Höhe, und
Fig. 4 eine Schnittansicht entlang der Linie IV-IV -in Fig.3.

In Fig. 1 ist eine Podestecke in Untersicht mit eingesetztem Fuß 2 gezeigt. Eine Klemmhalterung 3 ist in der Ecke eines Rahmens 4 unterhalb einer an der Rahmenoberseite angeordneten Plattform 5 angeordnet.

Ein am Rahmen 4 angebrachtes, rechteckiges Halteglied 13 hat Innenmaße, die die Außenmaße des Fußprofils übersteigen. Im Bereich der Innenecke dieses Haltegliedes ist ein Exzenterhebel 9 angeordnet, dessen Exzenterscheibe 14 direkt auf den eingesetzten Fuß 2 wirkt. Dieser wird damit gegen einen von der äußeren Ecke des Haltegliedes 13 gebildeten Sitz gepreßt und darin festgeklemmt. Die Exzenterscheibe 14 kann aus einem widerstandsfähigen Kunststoff gebildet sein.

Für die jeweils nicht verwendeten Füße 2 ist an der Plattformunterseite ein Magazin vorgesehen (Fig. 2). Dieses ist vorzugsweise so ausgebildet, daß alle zur Verfügung stehenden Füße, vorzugsweise vier Sätze verschiedener Länge, darin untergebracht werden können, so daß bei der Lagerung der Podeste Platz gespart werden kann. Das Magazin besteht im dargestellten Ausführungsbeispiel aus seitlich angeordneten Zapfen 11, auf welche die Füße 2 aufgesteckt werden. Die Zapfen 11 weisen vorzugsweise eine Ausgestaltung auf, die die Füße am Herausgleiten hindert. Hierzu können Rastmittel bekannter Art vorgesehen sein. Das Magazin und die Füße 2 sind bei seitlicher Ansicht von außen nicht sichtbar, da die Höhe des Rahmens 4 sie verdeckt. Die Füße 2 bestehen aus Aluminiumprofilen relativ geringer Wandstärke und sind sehr leicht, so daß die magazinierten Füße das Gewicht des Podestes nicht übermäßig erhöhen.

Werden die Podeste in Verbänden aufgestellt, so ist insbesondere zwischen gleich hoch eingestellten Podesten, welche eine durchgehende Spielfläche bilden, eine Kopplung erwünscht, welche das Auseinanderrutschen der Podeste verhindert. Hierzu weist die Plattform 8 längs ihres Randes Ausnehmungen 23 auf, wobei in ein Ausnehmungspaar zweier aufeinander ausgerichteter Podeste ein Kupplungsstück 24 von oben einsetzbar ist, das Winkelstücke 7, die die Plattformen der beiden Podeste einrahmen, übergreift und sie so koppelt (vgl. Fig.4). Das Kupplungsstück 24 ist vorzugsweise aus einem magnetisierbaren Metall, z. B. Stahl, was dessen Herausnehmen mittels einem Dauermagneten erlaubt. Die beschriebene Anordnung erlaubt eine rasche Anpassung der Podesthöhen an die gewünschten Verhältnisse bei unmittelbarer Greifbarkeit unterschiedlicher Fußlängen. Dabei ist eine Schrägstellung durch gleichzeitige Verwendung zweier Fußpaare unterschiedlicher Länge ohne weiteres möglich. Je nach Bedarf können die einzelnen Podeste im Verband auf einfache Weise von der Plattformoberseite her ge- und entkoppelt werden.

Bei demontierten und im Magazin angeordneten Füßen beschränken sich die Außenabmessungen des Podestes im wesentlichen auf diejenigen des Rahmens 4, was eine gute Stapelbarkeit bei minimalem Stapelvolumen bewirkt.

## Patentansprüche

1. Podest mit einem Rahmen (4), einer daran angebrachten Plattform (8) und auswechselbaren Füßen mit rechteckigem Profil, für die in jeder Rahmenecke ein Sitz zur Aufnahme eines Fußes in einer festen Höhenlage vorgesehen ist, wobei der Sitz durch ein rechteckiges Halteglied (13), dessen Innenmaße die Außenmaße des Fußprofils übersteigen, gebildet wird, dadurch gekennzeichnet, daß im Bereich der Innenecke dieses Halteglieds eine Exzenterscheibe (14) mit Betätigungshebel (9) angelenkt und um eine parallel zur Fußrichtung verlaufende Achse verschwenkbar ist, wobei die Exzenterscheibe an ihrem Umfang direkt mit der inneren Kante des Fußprofils zusammenwirkt, um dieses diagonal gegen die jeweils äußere Ecke des Sitzes zu pressen.

2. Podest nach Anspruch 1, dadurch gekennzeichnet, daß die Exzenterscheibe aus Kunststoff und die Fußprofile aus Aluminium ausgebildet sind.

3. Podest nach einem der vorhergehenden Ansprüche, dadurch gekennzeichnet, daß im Bereich der Plattformunterseite ein Magazin für mehrere austauschbare Füße unterschiedlicher Länge angeordnet ist.

4. Podest nach Anspruch 3, dadurch gekennzeichnet, daß das Magazin eine Anordnung (11) zum Einstecken der zu magazinierenden Füße (2) aufweist, wobei die eingesteckten Füße innerhalb der Profilhöhe des Rahmens (4) verbleiben.

5. Podest nach Anspruch 3 und 4, dadurch gekennzeichnet, daß das Magazin zur Aufnahme von mindestens 4 Fußsätzen unterschiedlicher Länge ausgebildet ist.

6. Podest nach einem der vorangehenden Ansprüche, dadurch gekennzeichnet, daß zur Verbindung mit einem entsprechenden Nachbarpodest an den Plattformaußenkanten von oben zugängliche Ausnehmungen (23) und Kupplungsstücke (24) vorgesehen sind, derart, daß jeweils ein Kupplungsstück von oben in ein durch zwei benachbarte, gegenseitig ausgerichtete Podeste gebildetes Ausnehmungspaar (23) einsetzbar bzw. daraus entnehmbar ist.

7. Podest nach Anspruch 6, wobei die Plattform (8) randseitig von einem mit dem Oberrahmen verbundenen Winkelstück (7) eingefaßt ist, dessen nach oben gerichteter Schenkel in den Ausnehmungen durch ein Kupplungsstück (24) mit dem entsprechenden Schenkel eines benachbarten Podestes verbindbar ist.

8. Podest nach Anspruch 7, dadurch gekennzeichnet, daß die Kupplungsstücke (24) aus einem magnetisierbarem Metall, vorzugsweise aus Stahl, bestehen, derart, daß sie mittels einem Dauermagneten von oben aus den Ausnehmungen entnehmbar sind.

## Claims

1. Stand with a frame (4), a platform (8) attached to the same, and interchangeable legs with a rectangular profile, there being provided a recess for the insertion of a leg maintained at a fixed height at each corner of the frame, the recess being formed by a rectangular holder (13), the inner dimensions of which exceed the outer dimensions of the profile of the leg, characterized in that near the inner edge of said holder an eccentric disk (14) with an operating handle (9) is pivotally mounted on a pivot which is parallel to the orientation of the leg, the periphery of the eccentric disk cooperating directly with the inner edge of the profile of the leg so as to urge it diagonally against the corresponding outer edge of the holder.

2. Stand according to claim 1, characterized in that the eccentric disk is made of plastic, and that the legs are made of aluminium.

3. Stand according to either preceding claim, characterized in that a magazine for several sets of interchangeable legs of different lengths is provided near the underside of the platform.

4. Stand according to claim 3, characterized in that the magazine comprises a device (11) into which the legs (2) to be stored can be slipped, where the stored legs remain within the height of the profile of the frame (4).

5. Stand according to claim 3 and 4, characterized in that the magazine is capable of holding at least 4 sets of legs of different lengths.

6. Stand according to any preceding claim, characterized in that coupling elements (24) and cavities (23) situated at the outer edges of the platform and accessible from above are provided for coupling to a corresponding neighbouring stand, in such a way that a coupling element can be inserted from above into a pair of cavities (23) formed by the juxtaposition of two mutually aligned stands, and likewise extracted from the same.

7. Stand according to claim 6, where the periphery of the platform (8) is surrounded by a corner profile (7), the upwards directed branch of which can be coupled within the cavities with the corresponding branch of a neighbouring stand, through a coupling element (24).

8. Stand according to claim 7, characterized in that the coupling elements (24) are made of a magnetizable material, preferably steel, so that they can be extracted from above from the cavities by means of a permanent magnet.

## Revendications

1. Estrade comportant un cadre (4) auquel est fixée une plate-forme (8) et des pieds interchangeables de profil rectangulaire, un logement étant prévu à chaque coin du cadre pour recevoir un pied maintenu à une hauteur fixe, le logement étant formé par un organe de fixation rectangulaire (13) dont les dimensions intérieures excèdent les dimensions extérieures du profil du pied, caractérisée en ce qu'une came excentrée (14), munie d'un levier de manoeuvre (9), est montée à rotation autour d'un axe parallèle à la direction du pied au voisinage de l'arête intérieure de l'organe de fixation, la périphérie de la came excentrée coopérant directement avec l'arête intérieure du profil du pied, pour pousser diagonalement celui- ci vers l'arête extérieure correspondante du logement.

2. Estrade selon la revendication 1, caractérisée en ce que la came excentrée est en matière plastique et que les profils des pieds sont en aluminium.

3. Estrade selon une des revendications précédentes, caractérisée en ce qu'elle comporte à la partie inférieure de la plate-forme un magasin agencé pour recevoir plusieurs pieds interchangeables de différentes longueurs.

4. Estrade selon la revendication 3, caractérisée en ce que le magasin comporte un dispositif (11) pour y glisser les pieds (2) à mettre en réserve, ces pieds restant à l'intérieur de la hauteur du profil du cadre (4).

5. Estrade selon les revendications 3 et 4, caractérisée en ce que le magasin est agencé pour recevoir au moins quatre jeux de pieds de différentes longueurs.

6. Estrade selon une des revendications précédentes, caractérisée par des pièces d'accouplement (24) et par des cavités (23) accessibles depuis le haut ménagées sur les arêtes extérieures de la plate-forme pour la fixation d'une estrade voisine correspondante, les cavités et les pièces d'accouplement étant agencées de manière à ce qu'une pièce d'accouplement puisse être insérée depuis le haut dans une paire de cavités (23) formée par la juxtaposition de deux estrades mutuellement alignées, respectivement être extraite depuis le haut d'une telle paire de cavités.

7. Estrade selon la revendication 6, le pourtour de la plate-forme (8) étant ceint par un profil angulaire (7) fixé à la partie supérieure du châssis et dont la branche dirigée vers le haut peut être accouplée à l'intérieur des cavités au moyen d'une pièce d'accouplement (24) à la branche correspondante d'une estrade voisine.

8. Estrade selon la revendication 7, caractérisée en ce que les pièces d'accouplement (24) sont en un matériau magnétisable, de préférence l'acier, de manière à pouvoir être extraites des cavités vers le haut au moyen d'un aimant permanent.
